# EUROPÄISCHE PATENTSCHRIFT

(11) **EP 1 496 766 B1**
(45) Veröffentlichungstag und Bekanntmachung des Hinweises auf die Patenterteilung: **20.09.2006**
(21) Anmeldenummer: 03714522.4
(22) Anmeldetag: 25.03.2003
(51) Int. Cl.: A43B 11/02, A43B 5/04

(54) **EIN- UND AUSSTIEGHILFE FÜR SCHUHE, Z.B. SPORTSCHUHE, INSBESONDERE SKISCHUHE**
AID FOR PUTTING-ON OR REMOVING SHOES E.G. SPORTS SHOES, ESPECIALLY SKI SHOES
DISPOSITIF D'AIDE PERMETTANT DE METTRE ET D'ENLEVER DES CHAUSSURES, PAR EXEMPLE DES CHAUSSURES DE SPORT, EN PARTICULIER DES CHAUSSURES DE SKI

(30) Priorität: 25.04.2002 AT 6392002
(43) Veröffentlichungstag der Anmeldung: 19.01.2005
(73) Patentinhaber: Aulei Leitner & Auer Oeg, 6150 Steinach am Brenner (AT)
(72) Erfinder: LEITNER, Johann, A-6621 Bichlbach (AT)
(74) Vertreter: Sonn & Partner Patentanwälte
(86) Internationale Anmeldenummer: PCT/AT2003/000084
(87) Internationale Veröffentlichungsnummer: WO 2003/090574

(56) Entgegenhaltungen:
- EP-A- 0 839 464
- DE-A- 1 941 258
- DE-C- 436 020
- US-A- 2 285 751
- US-A- 2 446 777

## Beschreibung

Die Erfindung betrifft eine Ein- und Ausstieghilfe für Sportschuhe nach dem Oberbegriff des Anspruches 1, und hat zum Ziel, nicht nur den Einstieg in den Schuh, sondern auch den Ausstieg aus dem Schuh zu erleichtern und außerdem auch einen guten Sitz des Fußes des Sportausübenden im Schuh zu sichern. Hiebei sind alle Arten von Sportschuhen eingeschlossen, wie z.B. Langlauf-, Alpinlauf-, Tourenlauf-, Snowboard-, Rollerskating-, Inlineskating-, Eishockey-, Eislauf-, Berg-, Wander- und Kletterschuhe u. dgl.

Bekannte Sportschuhe, welche für die erwähnten Zwecke verwendet werden, insbesondere Skischuhe, besitzen im Wadenbereich relativ große Öffnungen, welche häufig bis zur Ferse reichen, da insbesondere bei Verwendung von Kunststoffmaterialien sehr steife Schalen entstehen, die wohl die Fahreigenschaften des Schuhes fördern, jedoch in nachteiliger Weise dem Fuß für den Einstieg in den Schuh nur einen geringen Radius gewährleisten. Die dabei entstehenden Hohlräume beeinträchtigen den Sitz des Sportlers im Fersenbereich. Ein Skischuh mit Fersenkeil ist aus DE 19 41 258 schon bekannt geworden.

Eine Ein- und Ausstieghilfe gemäß dem Oberbegriff des Anspruchs 1, ist durch die US-A-2 446 777 bekannt.

Aufgabe der Erfindung ist die Schaffung von Maßnahmen, durch welche die Führung des Fersenkeils während dem Hineinschlüpfen des Fußes in den Schuh gegenüber der bekannten Ausführungsform des Sportschuhes verbessert wird. Diese Aufgabe wird durch die Maßnahme nach dem kennzeichnenden Teil des Anspruches 1 gelöst.

Nach einem weiteren Merkmal der Erfindung ist der Sportschuh im Bereich des Fersenkeils mit einer Einrichtung zum Fixieren desselben ausgestattet.

Der Fersenkeil wird beim Einstieg in den Schuh nach Lockern der Fixiereinrichtung aus einer Normalstellung im Schuh hochgezogen, wobei zwischen Ferse und Wade des Sportlers genügend Raum geschaffen wird, um einen leichten und bequemen Einstieg in den Schuh zu gewährleisten, wonach der Fersenkeil nach unten in den Schuh gedrückt und die Fixiereinrichtung festgezogen wird. Dadurch wird ein extrem guter Fersensitz erreicht.

Weitere Merkmale der Erfindung werden anhand der Zeichnung näher erläutert, in welcher ein Ausführungsbeispiel des Erfindungsgegenstandes dargestellt ist.

Es zeigen:
Fig. 1 eine Rückansicht der Unterschale eines Skischuhes;
Fig. 2 eine Seitenansicht derselben;
Fig. 3 eine Vorderansicht derselben;
Fig. 4 einen Längsschnitt nach der Linie IV-IV der Fig. 3;
Fig. 5 eine Seitenansicht des Fersenkeiles;
Fig. 6 eine Rückansicht desselben; und
Fig. 7 einen Schnitt nach der Linie VII-VII der Fig. 4.

In Fig. 1 ist mit 1 die Unterschale eines Skischuhes bezeichnet, in welchem ein Fersenkeil 2 eingesetzt ist, welcher in der Richtung des Doppelpfeiles A höhenverstellbar und in einem Schalenschlitz 4 geführt ist. Der Fersenkeil 2 ist im vorliegenden Fall in jeder Höhenlage durch ein Fixierelement 3, z.B. eine Feststellschraube, fixierbar.

Zur Führung des Fersenkeiles 2 im Schalenschlitz 4 ist der Fersenkeil 2, wie aus Fig. 5 ersichtlich, mit einem Führungssteg 2' versehen.

Zum Einstieg in den Skischuh wird der Fersenkeil 2 in seine oberste Lage im Schalenschlitz 4 hochgezogen, so dass der Skifahrer bequem einsteigen kann, wonach der Fersenkeil 2 in seine in Fig. 4 angedeutete unterste Lage verschoben wird, in welcher der Fersenkeil 2 mit einem Anschlag 5 an einem gegen das Schuhinnere vorspringenden Absatz der Schale 1 aufsitzt. Durch diese Maßnahme erhält der Fuß des Skifahrers, wie in Fig. 4 strichliert angedeutet ist, im Skischuh einen festen Sitz.

Selbstverständlich können im Rahmen der Erfindung auch mehrere Fersenkeile nebeneinander angeordnet sein, wobei die Form des Fersenkeiles 2 je nach Bedarf und Zweck ausgebildet sein kann.

Die erfindungsgemäße Maßnahme mit einem Fersenkeil 2 kann bei jeder Art von Schuhen, insbesondere solchen mit einem hohen Schaft, z.B. Skischuhen, Wanderschuhen u. dgl. Schuhen, bei welchen der Benützer mit hohem Rist in den Schuh, falls dieser einen festen Sitz gewährleisten soll, nur mit Mühe einsteigen kann oder eine tiefe, ristseitige Öffnung benötigt, die wiederum das Eindringen von Schnee und Feuchtigkeit nur unbefriedigend verhindern kann.

## Patentansprüche

1. Ein- und Ausstieghilfe für Sportschuhe, insbesondere Skischuhe, wobei im Fersenbereich der Schuhschale (1) mindestens ein in der Höhenrichtung bewegbare Führung für den Fußeinstieg vorgesehen ist, welche zumindest in einer hochgeschobenen Stellung aus dem Schuh ragt, wobei die Führung für den Schuheinstieg als ein den Zwischenraum zwischen Schuhschale (1) und Ferse ausfüllender Fersenkeil (2) ausgebildet ist, **dadurch gekennzeichnet, dass** im Fersenteil des Schuhes zwischen dem oberen Ende bis vorzugsweise zur Hälfte des Wadenabschnittes eine innenseitige Ausnehmung vorzugsweise in Form eines lotrechten Schalenschlitzes (4) vorgesehen ist, in welchem der Fersenkeil (2) durch einen Führungssteg (2') geführt ist.

2. Ein- und Ausstieghilfe nach Anspruch 1, **dadurch gekennzeichnet, dass** eine Einrichtung zum Fixieren des Fersenkeiles (2) in vorzugsweise jeder beliebigen Höhenlage vorgesehen ist.

3. Ein- und Ausstieghilfe nach einem der vorangehenden Ansprüche, **dadurch gekennzeichnet, dass** die Einrichtung zum Fixieren des Fersenkeiles (2) als Fixierschraube (3) ausgebildet ist.

4. Ein- und Ausstieghilfe nach mindestens einem der vorangehenden Ansprüche, **dadurch gekennzeichnet, dass** der Schalenschlitz (4) im Mittelbereich der Schuhferse vorgesehen ist.

5. Ein- und Ausstieghilfe nach mindestens einem der vorangehenden Ansprüche, **dadurch gekennzeichnet, dass** der Fersenkeil (2) und die Schuhschale (1) mit einem Anschlag (5) zur Festlegung der eingeschobenen Lage des Fersenkeiles (2) versehen ist.

## Claims

1. A step-in and step-out aid to be used in sports boots, in particular in ski boots, wherein in the heel region of the boot shell (1) at least one guide displaceable in terms of height for the stepping in of the foot is provided, which at least in an elevated position protrudes out of the boot, wherein the guide for the stepping in of the foot is designed as a heel wedge (2) filling the space between the boot shell (1) and the heel, **characterized in that** an inner recess, preferably in the form of a vertical shell slit (4), is provided in the heel part of the boot between its upper end as far as to preferably half of its calf section, the heel wedge (2) being guided in this shell slit by a guiding web (2').

2. A step-in and step-out aid according to claim 1, **characterized in that** a means for fixing the heel wedge (2), preferably at any level, is provided.

3. A step-in and step-out aid according to one of the preceding claims, **characterized in that** the means for fixing the heel wedge (2) is designed as a fixing screw (3).

4. A step-in and step-out aid according to at least one of the preceding claims, **characterized in that** the shell slit (4) is provided in the middle region of the boot heel.

5. A step-in and step-out aid according to at least one of the preceding claims, **characterized in that** the heel wedge (2) and the boot shell (1) are provided with a stop (5) for defining the inserted position of the heel wedge (2).

## Revendications

1. Dispositif d'aide permettant de mettre et d'enlever des chaussures de sport, notamment des chaussures de ski, au moins un guidage pour mettre les chaussures, mobile dans la direction en hauteur, étant prévu dans la zone du talon de coque de la chaussure (1), lequel guidage dépasse de la chaussure au moins dans une position poussée vers le haut, le guidage pour mettre la chaussure étant conçu comme une cale de talon (2) remplissant l'espace intermédiaire entre la coque de chaussure (1) et le talon, **caractérisé en ce qu'**un évidement côté intérieur, de préférence sous forme d'une fente de coque verticale (4), est prévu dans la partie de talon de la chaussure entre l'extrémité supérieure jusqu'à de préférence la moitié de la section de mollet, fente dans laquelle la cale de talon (2) est guidée par une nervure de guidage (2').

2. Dispositif d'aide permettant de mettre et d'enlever des chaussures selon la revendication 1, **caractérisé en ce qu'**il est prévu un système de fixation de la cale de talon (2) de préférence dans chaque position en hauteur quelconque.

3. Dispositif d'aide permettant de mettre et d'enlever des chaussures selon l'une quelconque des revendications précédentes, **caractérisé en ce que** le système de fixation de la cale de talon (2) est conçu comme une vis de fixation (3).

4. Dispositif d'aide permettant de mettre et d'enlever des chaussures selon l'une quelconque des revendications précédentes, **caractérisé en ce que** la fente de coque (4) est prévue dans la zone centrale du talon de chaussure.

5. Dispositif d'aide permettant de mettre et d'enlever des chaussures selon l'une quelconque des revendications précédentes, **caractérisé en ce que** la cale de talon (2) et la coque de chaussure (1) sont pourvues d'une butée (5) destinée à fixer la position insérée de la cale de talon (2).
